# EUROPÄISCHE PATENTSCHRIFT

(11) **EP 3 467 396 B1**
(45) Veröffentlichungstag und Bekanntmachung des Hinweises auf die Patenterteilung: **16.03.2022**
(21) Anmeldenummer: 18197188.8
(22) Anmeldetag: 27.09.2018
(51) Int. Cl.: F24H 9/20, F24H 9/02

(54) **WASSERERHITZER MIT VERBESSERTER ERDUNGSEIGENSCHAFT**
WATER HEATER HAVING IMPROVED GROUNDING
CHAUFFE-EAU AYANT UNE PROPRIÉTÉ DE MISE À LA TERRE AMÉLIORÉE

(30) Priorität: 05.10.2017 TR 201715030
(43) Veröffentlichungstag der Anmeldung: 10.04.2019
(73) Patentinhaber: Bosch Termoteknik Isitma ve Klima Sanayi Ticaret Anonim Sirketi, 45030 Manisa (TR)
(72) Erfinder: Altuner, Baris, 45030 Manisa (TR); Ekbul, Ali, 45030 Manisa (TR); Guler, Onal, 45030 Manisa (TR); Arslantas, Zeynep, 45030 Manisa (TR)
(74) Vertreter: Bee, Joachim

(56) Entgegenhaltungen:
- CN-Y- 2 483 657
- JP-A- 2003 052 540
- KR-A- 20130 074 890
- US-B1- 9 234 678

## Beschreibung

Die Erfindung betrifft Wassererhitzer und insbesondere Wassererhitzer nach dem Oberbegriff von Anspruch 1.

### TECHNISCHES GEBIET

Wie bekannt ist, bestehen Wechselstromleitungen aus den 3 Hauptkomponenten Phasen-, Neutral- und Erdleiter. Aus verschiedenen Gründen können Neutral- und Erdleitung manchmal einen Kurzschluss verursachen. In diesem Fall fließt Strom durch die Neutralleitung, in der normalerweise kein Strom fließen darf. Infolgedessen können die mit dem Netz verbundenen elektrischen Komponenten beschädigt werden. Wenn solch eine Situation beispielsweise in Stromnetzen eintritt, an die Wassererhitzer wie Kombithermen angeschlossen sind, kann die Steuereinheit des Geräts aufgrund der hohen Temperatur beschädigt werden.

Um dem vorzubeugen, werden nach dem Stand der Technik die Erdleitung und Neutralleitung voneinander getrennt. In der Patentanmeldung Nummer CN102340065A wird ein Stecker beschrieben, der einen Verteiler besitzt, der die Erd-, Phasen- und Neutralleitungen voneinander trennt. In der Gebrauchsrechtanmeldung Nummer CN203826665U wird ein Stecker beschrieben, der mit Y-förmigen verstärkten Federn die Erd-, Phasen- und Neutralleitungen voneinander trennt. Die KR 20130074890 A, die JP 2003052540 A, die US 9234678 B1 und die CN 2483657 Y offenbaren einen Wassererhitzer gemäß dem Oberbegriff von Anspruch 1.

### KURZDARSTELLUNG DER ERFINDUNG

Im Hinblick auf die oben dargestellten Probleme in Bezug auf den Stand der Technik hat die Erfindung den Zweck, diese Probleme zu beseitigen.

Dementsprechend ist ein Zweck der Erfindung zu verhindern, dass die elektrischen Komponenten beschädigt werden, wenn Strom durch die Neutralleitung fließt.

Die Erfindung betrifft einen Wassererhitzer, insbesondere eine Kombitherme, die ein Metallgehäuse, mindestens einen Erdungspunkt, der mit dem genannten Metallgehäuse leitfähig verbunden ist, einen temperaturempfindlichen Teil und eine elektrische Hauptkomponente umfasst, die einen elektrischen Teil besitzt, der mit einem Zuleitungskabel, das aus einer Phasenleitung, einer Neutralleitung und einer Erdleitung besteht, mit dem Stromnetz verbunden ist, um die Zwecke zu erfüllen, die oben genannt und unten in der detaillierten Beschreibung dargestellt werden.

Die genannte Erdleitung ist von den Phasen- und Neutralleitungen getrennt, bevor sie die genannte elektrische Hauptkomponente erreicht, und mit dem genannten Erdungspunkt verbunden ist.

Ein Trennblock trennt die Erdleitung von den Phasen- und Neutralleitungen.

Der genannte Trennblock wird an dem Metallgehäuse befestigt.

Der Trennblock umfasst eine Kabelführung und eine Erdleitungsführung, und die Erdleitungsführung erstreckt sich vertikal zur Kabelführung.

Der Trennblock besteht aus zwei Teilen, die miteinander verbunden die betreffende Kabelführung und Erdleitungsführung definieren.

Das Zuleitungskabel, das an einem Ende des Trennblocks eintritt und die Phasen-, Neutral- und Erdleitungen transportiert, tritt am anderen Ende als Anschlusskabel, das nur die Phasen- und Neutralleitungen transportiert, aus.

Die Erdleitung tritt in einer anderen Richtung, senkrecht zur Kabelführung, aus dem Trennblock (70) aus.

Bei einer möglichen Ausführung der Erfindung erstreckt sich die Erdleitung entlang einer Strecke, in deren Umgebung es keine temperaturempfindlichen Elemente gibt, auf dem Metallgehäuse. Bei einer anderen möglichen Ausführung der Erfindung transportiert ein Anschlusskabel die Phasen- und Erdleitung zur elektrischen Hauptkomponente.

Bei einer anderen möglichen Ausführung der Erfindung umfasst der genannte Trennblock eine Kabelführung, die so konfiguriert wurde, dass sie das Zuleitungs- und Anschlusskabel aufnimmt, und eine Erdleitungsführung, die so konfiguriert wurde, dass sie die getrennte Erdleitung aufnimmt.

Bei einer anderen möglichen Ausführung der Erfindung besteht der Trennblock aus nicht brennbarem Kunststoff.

Bei einer anderen möglichen Ausführung der Erfindung ist die elektrische Hauptkomponente eine Steuereinheit.

Eine andere mögliche Ausführung der Erfindung umfasst ein Zusatzanschlusskabel, das nur die Phasen- und Neutralleitung transportiert und das sich zwischen der elektrischen Hauptkomponente und einer elektrischen Zusatzkomponente erstreckt.

Bei einer anderen möglichen Ausführung der Erfindung wird die genannte elektrische Zusatzkomponente mithilfe einer Zusatzerdungsleitung geerdet, die mit einem Zusatzerdungspunkt verbunden ist, der leitfähig mit dem Erdungspunkt in Kontakt steht.

Bei einer anderen möglichen Ausführung der Erfindung ist die genannte elektrische Zusatzkomponente ein Gebläse, ein Zünder oder eine Pumpe.

Bei einer anderen möglichen Ausführung der Erfindung bestehen die genannten temperaturempfindlichen Teile aus Kunststoff.

### KURZE ERLÄUTERUNG DER FIGUREN

Figur 1 zeigt ein Blockschema stellvertretend für ein zentrales Heizsystem, das unter anderem das erfindungsgegenständliche Kombigerät enthält.
Figur 2 zeigt einen Ausschnitt des Blockschemas im Querschnitt von vorne.
Figur 3 zeigt die perspektivische Ansicht des Trennblocks, der bei der Erfindung verwendet wird.
Figur 4 zeigt einen Ausschnitt des Trennblocks im Querschnitt von vorne.

### DETAILLIERTE BESCHREIBUNG DER ERFINDUNG

In dieser detaillierten Beschreibung wird das erfindungsgegenständliche Kombigerät zum besseren Verständnis anhand von Beispielen, die keine einschränkende Wirkung haben, beschrieben.

Wie in Figur 1 zu sehen ist, besitzt die erfindungsgegenständliche Kombitherme ein Metallgehäuse (10). Das betreffende Metallgehäuse (10) wurde mit einem Außengehäuse und einer Abdeckung (in der Figur nicht dargestellt) verschlossen. An dem Metallgehäuse (10), das eine Trägerfunktion übernimmt, befindet sich eine Steuereinheit als elektrische Hauptkomponente (110). Am Ausgang der Steuereinheit sind elektrische Zusatzkomponenten (120) wie Gebläse, Zünder oder Pumpe befestigt. Auf diese Weise steuert die Steuereinheit diese Komponenten.

Die Kombitherme bezieht die Energie, die sie für ihren Betrieb benötigt, aus dem Stromnetz (130), das Wechselstrom bereitstellt. Der Wechselstrom erreicht über ein Zuleitungskabel (20), das die Phasen-, Neutral- und Erdleitung (30, 40, 50) transportiert, die elektrische Hauptkomponente (110). Erfindungsgemäß ist zwischen der elektrischen Hauptkomponente (110) und dem Stromnetz (130) ein Trennblock (70) angeordnet.

In Figur 1 und 2 wird am betreffenden Trennblock (70) die Erdleitung (50) von den Phasen- und Neutralleitungen (30, 40) getrennt. Somit erreicht die Energie die elektrische Hauptkomponente (110) über ein Anschlusskabel (80), das nur die Phasen- und Neutralleitungen (30, 40) transportiert. Andererseits wird die Erdleitung (50) über das Metallgehäuse (10) mit einem Erdungspunkt (1) verbunden.

Die Erdleitung (50) erreicht den betreffenden Erdungspunkt (11) entlang einer Strecke, in deren Umgebung es kein Element gibt, das gegenüber hohen Temperaturen empfindlich ist.

Der Stromanschluss der elektrischen Hauptkomponente (110), die vorzugsweise eine Steuereinheit ist, und der elektrischen Zusatzkomponenten (120) wird mit Zusatzanschlusskabeln (90) gewährleistet, die ebenso nur die Phasen- und Neutralleitungen transportieren. Die elektrischen Zusatzkomponenten (120) besitzen Zusatzerdleitungen (100), die mit den Zusatzerdungspunkten (12) am Metallgehäuse (10) verbunden sind und sich getrennt vom Zusatzanschlusskabel (90) erstrecken. In diesem Zusammenhang sind die Zusatzerdungspunkte (12) mit dem Erdungspunkt (11) über das Metallgehäuse (10) leitfähig verbunden. Andererseits werden auch die Strecken der Zusatzerdleitungen (100) so konfiguriert, dass es in ihrer näheren Umgebung kein Element gibt, das gegenüber hohen Temperaturen empfindlich ist.

Wie in Figur 3 und 4 zu sehen ist, befindet sich im erfindungsgegenständlichen Trennblock (70) eine Kabelführung (71) und eine Erdleitungsführung (72). Erfindungsgemäß erstreckt sich die Erdleitungsführung (72) vertikal zur Kabelführung (71). Andererseits besteht der Trennblock (70) aus zwei Teilen. Wenn diese beiden Teile miteinander verbunden werden, ist die betreffende Kabelführung (71) und Erdleitungsführung (72) definiert.

Dementsprechend wird bei dem Montageprozess zuerst der Mantel des Zuleitungskabels (20) ab einem bestimmten Punkt teilweise aufgeschnitten und die Erdungsleitung (50) über den Schnitt (60), der hier entstanden ist, herausgeholt. Auf diese Weise verwandelt sich der anschließende Abschnitt des Zuleitungskabels (20) in ein Anschlusskabel (80), das nur die Phasen- und Neutralleitungen (30, 40) transportiert. Das Kabel wird in dieser Form in den ersten Teil des Trennblocks (70) eingeführt und anschließend wird der zweite Teil des Trennblocks (70) an dem ersten Teil befestigt. Wenn das Kabel in den ersten Teil eingeführt wird, werden das Zuleitungskabel (20) und das Anschlusskabel (80) so angeordnet, dass sie sich entlang des Führungskabels (71) erstrecken, und die Erdleitung (50) wird so angeordnet, dass sie sich entlang der Erdleitungsführung (72) erstreckt.

Zum Schluss wird der Trennblock (70) mit einem Metallanschlusselement (73) am Metallgehäuse (10) fixiert. Somit tritt das Zuleitungskabel (20), das an einem Ende des Trennblocks (70) eintritt und die Phasen-, Neutral- und Erdleitungen (30, 40, 50) transportiert, am anderen Ende als Anschlusskabel (80), das nur die Phasen- und Neutralleitungen (30, 40) transportiert, aus. Die Erdleitung (50) tritt in einer anderen Richtung, senkrecht zur Kabelführung, aus dem Trennblock (70) aus

Bei einer vorzugsweisen Ausführung der Erfindung besteht der Trennblock (70) aus Kunststoff, der gegenüber hohen Temperaturen beständig ist, und besitzt dementsprechend die Brandklasse V0. Außerdem besitzt er eine wasserundurchlässige Struktur und eine Zugkraft von 100 N, was den Anforderungen der Norm EN 60335-1 entspricht.

Somit stellen selbst hohe Temperaturen, die im Trennblock (70) insbesondere infolge eines Kurzschlusses der Erd- und Neutralleitung auftreten können, kein Risiko dar. Darüber hinaus wird verhindert, dass Flüssigkeit in den Trennblock (70) eindringt und zu Problemen wie Kurzschluss führt. Somit wird der Bereich, der die Erdleitung (50) von den anderen Leitungen trennt, dank des Trennblocks (70) vollkommen sicher verschlossen.

Dank dieser Lösung erstrecken sich alle Erdleitungen im Metallgehäuse (10) der Kombitherme getrennt von den Phasen- und Neutralleitungen und verlaufen in ausreichender Entfernung zu allen Komponenten, die empfindlich gegenüber hohen Temperaturen sind. Außerdem kann auch über das Metallgehäuse eine effektive Erdung gewährleistet werden. Somit wurden alle Risiken eliminiert, die auftreten können, wenn in der Netzleitung die Neutral- oder Erdleitungen einen Kurzschluss verursachen.

### REFERENZNUMMERN

- 10: Metallgehäuse
- 11: Erdungspunkt
- 12: Zusatzerdungspunkt
- 20: Zuleitungskabel
- 30: Phasenleitung
- 40: Neutralleitung
- 50: Erdleitung
- 60: Schnitt
- 70: Trennblock
- 71: Kabelführung
- 72: Erdleitungsführung
- 73: Anschlusselement
- 80: Anschlusskabel
- 90: Zusatzanschlusskabel
- 100: Zusatzerdleitung
- 110: Elektrische Hauptkomponente
- 111: Temperaturempfindliches Teil
- 112: Elektrisches Teil
- 120: Elektrische Zusatzkomponente
- 130: Stadtnetz

## Patentansprüche

1. Wassererhitzer, insbesondere eine Kombitherme, der ein Metallgehäuse (10), mindestens einen Erdungspunkt (11), der leitfähig mit dem genannten Metallgehäuse (10) verbunden ist, ein Zuleitungskabel und eine elektrische Hauptkomponente (110) umfasst, die einen temperaturempfindlichen Teil (111) und einen elektrischen Teil (112) besitzt, der ausgelegt ist mithilfe des Zuleitungskabels (20), das eine Phasenleitung (30), eine Neutralleitung (40) und eine Erdleitung (50) transportiert, mit einem Stromnetz (130) verbunden zu werden, wobei die genannte Erdleitung (50) von den Phasen- und Neutralleitungen (30, 40) getrennt wurde, bevor sie die genannte elektrische Hauptkomponente (110) erreicht, und die mit dem genannten Erdungspunkt (11) verbunden ist, wobei ein Trennblock (70) die Erdleitung (50) von den Phasen- und Neutralleitungen (30, 40) trennt, wobei der genannte Trennblock (70) an dem Metallgehäuse befestigt wird,
**dadurch gekennzeichnet, dass** der Trennblock (70) eine Kabelführung (71) und eine Erdleitungsführung umfasst, und sich die Erdleitungsführung (72) vertikal zur Kabelführung (71) erstreckt,
wobei der Trennblock (70) aus zwei Teilen besteht, die miteinander verbunden die betreffende Kabelführung (71) und Erdleitungsführung (72) definieren,
wobei das Zuleitungskabel (20), das an einem Ende des Trennblocks (70) eintritt und die Phasen-, Neutral- und Erdleitungen (30, 40, 50) transportiert, am anderen Ende als Anschlusskabel (80), das nur die Phasen- und Neutralleitungen (30, 40) transportiert, austritt,
wobei die Erdleitung (50) in einer anderen Richtung aus dem Trennblock (70) austritt.

2. Wassererhitzer nach Anspruch 1, bei welchem sich die Erdleitung (50) entlang einer Strecke, in deren Umgebung es keine temperaturempfindlichen Elemente gibt, auf dem Metallgehäuse (10) erstreckt.

3. Wassererhitzer nach Anspruch 1, bei welchem ein Anschlusskabel (80) die Phasen- und Neutralleitungen (30, 40) zur elektrischen Hauptkomponente (110) transportiert.

4. Wassererhitzer nach Anspruch 1, bei welchem die Kabelführung (71) so konfiguriert wurde, dass sie das Zuleitungs- und Anschlusskabel (20, 80) aufnimmt, und die Erdleitungsführung (72)so konfiguriert wurde, dass sie die getrennte Erdleitung (50) aufnimmt.

5. Wassererhitzer nach Anspruch 1, bei welchem der Trennblock (70) aus nicht brennbarem Kunststoff besteht.

6. Wassererhitzer nach einem der vorhergehenden Ansprüche, bei welchem die elektrische Hauptkomponente (110) eine Steuereinheit ist.

7. Wassererhitzer nach einem der vorhergehenden Ansprüche, bei welchem ein Zusatzanschlusskabel (90) nur die Phasen- und Neutralleitungen (30, 40) transportiert und sich zwischen der elektrischen Hauptkomponente (110) und einer elektrischen Zusatzkomponente (120) erstreckt.

8. Wassererhitzer nach Anspruch 7, bei welchem die genannte elektrische Zusatzkomponente (120) mithilfe einer Zusatzerdungsleitung (110) geerdet wird, die mit einem Zusatzerdungspunkt (12) verbunden ist, der leitfähig mit dem Erdungspunkt (11) in Kontakt steht.

9. Wassererhitzer nach Anspruch 8, bei welchem die elektrische Zusatzkomponente (120) ein Gebläse, ein Zünder oder eine Pumpe ist.

10. Wassererhitzer nach einem der vorhergehenden Ansprüche, bei welchem die genannten temperaturempfindlichen Teile (111) aus Kunststoff bestehen.

## Claims

1. Water heater, in particular a combi boiler, which comprises a metal housing (10), at least one earthing point (11) which is conductively connected to the said metal housing (10), a supply cable and an electrical main component (110) which has a temperature-sensitive part (111) and an electrical part (112) which is designed to be connected to a power supply system (130) with the aid of the supply cable (20) which transports a phase line (30), a neutral line (40) and an earth line (50), wherein the said earth line (50) has been isolated from the phase and neutral lines (30, 40) before it reaches the said electrical main component (110) and which is connected to the said earthing point (11), wherein an isolation block (70) isolates the earth line (50) from the phase and neutral lines (30, 40), wherein the said isolation block (70) is fastened to the metal housing, **characterized in that** the isolation block (70) comprises a cable guide (71) and an earth line guide, and the earth line guide (72) extends vertically in relation to the cable guide (71),
wherein the isolation block (70) consists of two parts which, connected to one another, define the relevant cable guide (71) and earth line guide (72),
wherein the supply cable (20), which enters at one end of the isolation block (70) and transports the phase, neutral and earth lines (30, 40, 50), exits at the other end as a connection cable (80) which transports only the phase and neutral lines (30, 40),
wherein the earth line (50) exits from the isolation block (70) in a different direction.

2. Water heater according to Claim 1, in which the earth line (50) extends on the metal housing (10) along a path in the surrounding area of which there are no temperature-sensitive elements.

3. Water heater according to Claim 1, in which a connection cable (80) transports the phase and neutral lines (30, 40) to the electrical main component (110).

4. Water heater according to Claim 1, in which the cable guide (71) has been configured such that it receives the supply and connection cables (20, 80), and the earth line guide (72) has been configured such that it receives the isolated earth line (50).

5. Water heater according to Claim 1, in which the isolation block (70) consists of non-combustible plastic.

6. Water heater according to one of the preceding claims, in which the electrical main component (110) is a control unit.

7. Water heater according to one of the preceding claims, in which an auxiliary connection cable (90) transports only the phase and neutral lines (30, 40) and extends between the electrical main component (110) and an electrical auxiliary component (120).

8. Water heater according to Claim 7, in which the said electrical auxiliary component (120) is connected to earth with the aid of an auxiliary earthing line (110) which is connected to an auxiliary earthing point (12) which is in conductive contact with the earthing point (11) .

9. Water heater according to Claim 8, in which the electrical auxiliary component (120) is a fan, an igniter or a pump.

10. Water heater according to one of the preceding claims, in which the said temperature-sensitive parts (111) consist of plastic.

## Revendications

1. Chauffe-eau, notamment une chaudière mixte, qui comporte un boîtier métallique (10), au moins un point de mise à la terre (11) qui est relié de manière conductrice audit boîtier métallique (10), un câble d'arrivée et un composant principal électrique (110), lequel possède une partie sensible à la température (111) et une partie électrique (112), qui est conçue pour être reliée à un réseau électrique (130) à l'aide du câble d'arrivée (20) qui transporte un conducteur de phase (30), un conducteur de neutre (40) et un conducteur de terre (50), ledit conducteur de terre (50) ayant été séparé des conducteurs de phase et de neutre (30, 40) avant qu'il atteigne ledit composant principal électrique (110) et étant relié audit point de mise à la terre (11), un bloc séparateur (70) séparant le conducteur de terre (50) des conducteurs de phase et de neutre (30, 40), ledit bloc séparateur (70) étant fixé au boîtier métallique, **caractérisé en ce que** le bloc séparateur (70) comporte un guide-câble (71) et un guide de conducteur de terre, et le guide de conducteur de terre (72) s'étend verticalement par rapport au guide-câble (71),
le bloc séparateur (70) se composant de deux parties qui, reliées ensemble, définissent le guide-câble (71) et le guide de conducteur de terre (72) concernés,
le câble d'arrivée (20), qui pénètre à une extrémité du bloc séparateur (70) et transporte les conducteurs de phase, de neutre et de terre (30, 40, 50), sortant à l'autre extrémité sous la forme d'un câble de raccordement (80) qui ne transporte que les conducteurs de phase et de neutre (30, 40),
le conducteur de terre (50) sortant du bloc séparateur (70) dans une autre direction.

2. Chauffe-eau selon la revendication 1, avec lequel le conducteur de terre (50) s'étend sur le boîtier métallique (10) le long d'un trajet dans l'environnement duquel il n'existe aucun élément sensible à la température.

3. Chauffe-eau selon la revendication 1, avec lequel le câble de raccordement (80) transporte les conducteurs de phase et de neutre (30, 40) vers le composant principal électrique (110).

4. Chauffe-eau selon la revendication 1, avec lequel le guide-câble (71) a été configuré de telle sorte qu'il accueille les câbles d'arrivée et de raccordement (20, 80) et le guide de conducteur de terre (72) a été configuré de telle sorte qu'il accueille le conducteur de terre (50) séparé.

5. Chauffe-eau selon la revendication 1, avec lequel le bloc séparateur (70) se compose d'une matière plastique non combustible.

6. Chauffe-eau selon l'une des revendications précédentes, avec lequel le composant principal électrique (110) est une unité de commande.

7. Chauffe-eau selon l'une des revendications précédentes, avec lequel un câble de raccordement supplémentaire (90) ne transporte que les conducteurs de phase et de neutre (30, 40) et s'étend entre le composant principal électrique (110) et un composant supplémentaire électrique (120).

8. Chauffe-eau selon la revendication 7, avec lequel ledit composant supplémentaire électrique (120) est relié à la terre à l'aide d'un conducteur de terre supplémentaire (110), qui est relié à un point de mise à la terre supplémentaire (12), lequel se trouve en contact conducteur avec le point de mise à la terre (11).

9. Chauffe-eau selon la revendication 8, avec lequel le composant supplémentaire électrique (120) est un ventilateur, un allumeur ou une pompe.

10. Chauffe-eau selon l'une des revendications précédentes, avec lequel lesdites parties sensibles à la température (111) se composent de matière plastique.
